# EUROPÄISCHE PATENTSCHRIFT

(11) **EP 3 262 259 B1**
(45) Veröffentlichungstag und Bekanntmachung des Hinweises auf die Patenterteilung: **09.01.2019**
(21) Anmeldenummer: 16708343.5
(22) Anmeldetag: 12.02.2016
(51) Int. Cl.: E05B 79/20, E05B 81/16, E05B 81/36, E05B 81/06, E05B 77/32, E05B 83/40, E05B 63/14, E05B 85/20

(54) **KRAFTFAHRZEUGTÜRVERSCHLUSS**
MOTOR VEHICLE DOOR LOCK
FERMETURE DE PORTE DE VÉHICULE AUTOMOBILE

(30) Priorität: 25.02.2015 DE 102015002451
(43) Veröffentlichungstag der Anmeldung: 03.01.2018
(73) Patentinhaber: Kiekert AG, 42579 Heiligenhaus (DE)
(72) Erfinder: INAN, Ömer, 46282 Dorsten (DE)
(86) Internationale Anmeldenummer: PCT/DE2016/100065
(87) Internationale Veröffentlichungsnummer: WO 2016/134697

(56) Entgegenhaltungen:
- EP-A2- 1 111 173
- GB-A- 2 105 777
- US-A1- 2014 000 169

## Beschreibung

Die Erfindung betrifft einen Kraftfahrzeugtürverschluss aufweisend ein Gesperre, mit einer Drehfalle und mindestens einer Sperrklinke, einem Auslösehebel, einer Verriegelungseinrichtung, wobei der Auslösehebel über einen Kupplungshebel mit der Verriegelungseinrichtung zusammenwirkt, einem Betätigungshebel, wobei mittels des Betätigungshebels das Gesperre zumindest mittelbar entsperrbar ist.

Kraftfahrzeugtürverschlüsse werden zum Verschließen von Türen, Klappen oder Hauben in einem Kraftfahrzeug eingesetzt. Ist es bei zum Beispiel Personenkraftfahrzeugen üblich, dass ein Türverschluss verwendet wird, so ändert sich dies, wenn zum Beispiel die Größe der Tür eine gewisse Größe überschreitet. Um zu gewährleisten, dass auch große Türen in jedem Bereich der Türöffnung ordnungsgemäß verschlossen ist, kann die Notwendigkeit bestehen, zwei oder mehr Türverschlüsse zum ordnungsgemäßen Verschließen der Tür verwendet werden. Dies kann zum Beispiel dann der Fall sein, wenn Fahrzeuge ohne B-Säule ausgestattet sind und den Türen einen den Rahmen stabilisierende Funktion zukommt. Darüber hinaus können zum Beispiel Schiebetüren einen zweiten Kraftfahrzeugtürverschluss bedingen. Vorzugsweise werden mehrere Türverschlüsse eingesetzt, wenn die Tür eine große Höhe aufweist. Beim Einsatz von zwei oder mehr Türverschlüssen ist es dann üblich, dass neben einem Hauptschloss eine benötigte Anzahl von Nebenschlössern verwendet werden.

Haupt- und Nebenschlösser sind dabei derart angeordnet, dass an jeder Stelle der Türöffnung eine ausreichende Schließkraft zur Verfügung steht, um die Tür in ihrer Schließposition zu halten, das Kraftfahrzeug zu stabilisieren und eine ausreichende Schließkraft zur Verfügung zu stellen, um die Tür gegen die Türdichtung dichtend zu halten. Wird die Tür zum Beispiel im Bereich der Scharniere lagebedingt beim Schließen gegen das Türdichtungsprofil bewegt und positioniert, so dass im Bereich der Scharniere ein ausreichender Dichtungsdruck erzeugt wird, um die Tür abzudichten, so muss im Bereich des Kraftfahrzeugtürverschlusses diese Kraft durch den Kraftfahrzeugtürverschluss aufgebracht bzw. der Türdichtung entgegengestellt werden, um auch in diesem Bereich die Tür dichtend zu positionieren. Weist die Tür dabei eine zum Beispiel große Höhe auf, dann kann es notwendig sein, neben dem Hauptschloss ein, zwei oder mehr Nebenschlösser einsetzen zu müssen, um entsprechende Positionierkräfte zu erzeugen, die die Tür umlaufend dichten.

Ein Beispiel einer Schiebetür mit einem Hauptschloss und einer Anzahl von Nebenschlössern ist aus der DE 10 2006 020 344 A1 bekannt. Die Schiebetür ist dort beispielhaft mit einem Hauptschloss und einer Mehrzahl von Nebenschlössern offenbart. Über eine gemeinsame Steuereinheit und separate Übertragungsmittel kann auf alle Schließsysteme, wie Hauptschloss und Nebenschlösser, eingewirkt werden, um diese zu betätigen bzw. zu aktivieren und/oder zu deaktivieren. Eine Betätigung der Schließsysteme erfolgt wie üblich zum Beispiel über einen Türaußengriff oder einen Türinnengriff, kann aber auch über einen Sensor berührungslos erfolgen. Ausgehend von den Betätigungseinrichtungen können die Schlösser dann aktiviert bzw. deaktiviert und/oder auf die Verriegelungs- oder Schließfunktionen Einfluss genommen werden.

Ein gattungsgemäßer Kraftfahrzeugtürverschluss ist aus der DE 10 2009 051 432 A1 bekannt. Der Kraftfahrzeugtürverschluss weist ein Gesperre bestehend aus Drehfalle und zumindest einer Sperrklinke auf, wobei die Drehfalle mit einem Schlosshalter in Eingriff bringbar ist und die Sperrklinke das Gesperre im geschlossenen Zustand der Tür verrastet. Zum Öffnen des verrasteten Gesperres ist ein Kupplungshebel über einen Zapfen mit der Sperrklinke verbunden, so dass bei einer geeigneten Ausrichtung des Kupplungshebels und einer Betätigung des Kupplungshebels in diesem Beispiel über einen Betätigungshebel betätigbar ist, so dass das Gesperre entsperrbar ist. Der Kupplungshebel dient dabei als Kupplung zwischen Sperrklinke und Betätigungshebel.

GB 2 105 777 A zeigt einen Kraftfahrzeugtürverschluss mit den Merkmalen des Oberbegriffs von Anspruch 1.

Ausgehend von dem bekannten Stand der Technik ist es ein Bestreben der Automobilindustrie, dass die Gewichte der Kraftfahrzeuge reduziert werden sollen und darüber hinaus die Anzahl der Bauteile möglichst einheitlich, vorzugsweise modular ausgebildet sind, wobei zusätzlich eine möglichst geringe Anzahl von Bauteilen angestrebt wird. Wirkt sich eine geringe Anzahl von Bauteilen kostenmindernd aus, so kann hierdurch ebenfalls das Gewicht des Kraftfahrzeugtürverschlusses reduziert und somit das Gesamtgewicht des Kraftfahrzeuges gemindert werden.

Der Erfindung liegt die Aufgabe zugrunde, einen verbesserten Kraftfahrzeugtürverschluss zum Betätigen eines Zusatzschlosses bereitzustellen. Darüber hinaus ist es Aufgabe der Erfindung, eine Anbindung eines Zusatzschlosses an einem Kraftfahrzeugtürverschluss bereitzustellen, der mit einer möglichst geringen Anzahl von Bauteilen sowie konstruktiv einfach und kostengünstig herzustellen ist.

Die Lösung der Aufgabe erfolgt erfindungsgemäß durch die Merkmale der unabhängigen Ansprüche. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen beschriebenen Merkmale möglich.

Gemäß dem Patentanspruch 1 wird die Aufgabe der Erfindung dadurch gelöst, dass ein Kraftfahrzeugtürverschluss bereitgestellt wird, aufweisend ein Gesperre, mit einer Drehfalle und mindestens einer Sperrklinke, einem Auslösehebel, einer Verriegelungseinrichtung, wobei der Auslösehebel über einen Kupplungshebel mit der Verriegelungseinrichtung zusammenwirkt, einem Betätigungshebel, wobei mittels des Betätigungshebels das Gesperre zumindest mittelbar entsperrbar ist und wobei ein weiteres Kraftfahrzeugtürschloss vorgesehen ist und das über einen zweiten Kupplungshebel und mittels des Betätigungshebels das weitere Kraftfahrzeugtürschloss betätigbar ist, wobei der erste und zweite Kupplungshebel eine gemeinsame Schwenkachse aufweisen. Mittels der Lagerung des ersten und zweiten Kupplungshebel auf einer gemeinsamen Schwenkachse ist nun die Möglichkeit geschaffen, die Anzahl der Bauteile zu reduzieren und somit einen möglichst einfachen und kostengünstigen Aufbau zur Betätigung eines Zusatzschlosses bereitzustellen. Wird das weitere Kraftfahrzeugtürschloss mittels eines zweiten Kupplungshebels betätigt, der auf dem ersten Kupplungshebel gelagert ist, und wird gleichzeitig der Betätigungshebel zum Betätigen des weiteren Kraftfahrzeugtürschlosses verwendet, so ist die Möglichkeit gegeben, die Kräfte, die zum Auslösen der Gesperre der beiden Kraftfahrzeugtürschlösser benötigt werden, gleichmäßig aufzuteilen.

Ein weiterer Vorteil besteht darin, dass für den zweiten Kupplungshebel keine separate Lagerung oder Lagerstelle im Kraftfahrzeugtürschloss bereitgestellt werden muss, es reicht dabei lediglich aus, dass der erste Kupplungshebel derart ausgebildet ist, dass der zweite Kupplungshebel auf dem ersten Kupplungshebel schwenkbar gelagert werden kann.

Wird im Rahmen der Erfindung von einem Gesperre gesprochen, so ist damit die Kombination aus einer Drehfalle und mindestens einer Sperrklinke gemeint, wobei die Drehfalle vorzugsweise mit einem Schlosshalter zusammenwirkt. Die Drehfalle weist ein Einlaufmaul, in das beim Schließen der Kraftfahrzeugtür der Schlosshalter einfährt und die Drehfalle schwenkt bzw. verdreht. Die Sperrklinke liegt unter Vorspannung gegen die Drehfalle an und sperrt eine Öffnungsbewegung der Drehfalle dahingehend, dass der Schlosshalter von der Drehfalle in seiner Position gehalten wird. Unterschieden wird zwischen einer Vorrast bei nahezu geschlossener Tür und einer Hauptrast bei vollständig geschlossener Tür. Zum Öffnen des Gesperres wirkt ein Auslösehebel auf die Sperrklinke, die die Sperrklinke außer Eingriff mit der Drehfalle bringt, so dass der Schlosshalter freigegeben wird und die Tür geöffnet werden kann. Ein Auslösehebel kann in Form eines Hebels, eines Stiftes oder eines mechanischen Antriebes vorliegen, wobei als Auslösehebel das Bauteil bezeichnet wird, das unmittelbar oder mittelbar die Sperrklinke außer Eingriff mit der Drehfalle bringt.

Eine Verriegelungseinrichtung ist eine Einrichtung, mittels der der Auslösehebel außer Eingriff mit dem Gesperre gebracht werden kann. Ist der Kraftfahrzeugtürverschluss verriegelt, so ist der Auslösehebel oder der Auslösemechanismus nicht in der Lage, die Sperrklinke außer Eingriff mit der Drehfalle zu bringen. Hingegen kann im entriegelten Zustand der Auslösemechanismus oder der Auslösehebel das Gesperre entsperren. Vorzugsweise wirkt der Auslösehebel über einen Kupplungshebel mit der Verriegelungseinrichtung zusammen, so dass das Gesperre bevorzugt mittelbar entsperrbar ist.

Wird im Rahmen der Erfindung von einem Kraftfahrzeugtürverschluss gesprochen, so sind damit Türschlösser, Schlösser, Hauptschlösser und Nebenschlösser gemeint, die eine Schließwirkung auf eine Kraftfahrzeugtür ausüben können. Gemäß der Erfindung ist der Kraftfahrzeugtürverschluss ein Hauptschloss, das über dem zweiten Kupplungshebel ein Zusatzschloss oder Nebenschloss betätigt. Ein Nebenschloss oder Zusatzschloss ist beabstandet zum Hauptschloss in der Kraftfahrzeugtür angeordnet und wird bevorzugt bei großen Türen oder beispielsweise Schiebetüren eingesetzt.

In einer Ausführungsform der Erfindung weist der erste Kupplungshebel eine achsartige Verlängerung auf, wobei der zweite Kupplungshebel schwenkbar auf der Verlängerung gelagert ist. Eine konstruktiv einfache Lösung ergibt sich dann, wenn der im Kraftfahrzeugtürverschluss vorhandene Kupplungshebel eine achsartige Verlängerung aufweist, auf der der zweite Kupplungshebel montierbar ist. Der Rückgriff auf vorhandene Bauteile bietet die Möglichkeit, auf eingespielte und sich bewährte Bauteile zurückzugreifen, die eine zusätzliche Funktion übernehmen. Darüber hinaus muss lediglich eine geringfügige Änderung vorgenommen werden, um den zweiten Kupplungshebel im Kraftfahrzeugschloss zu lagern. Die Lagerung auf dem ersten Kupplungshebel bietet darüber hinaus den Vorteil, dass ein ausreichender Weg, das heißt eine ausreichende Winkelbewegung für den zweiten Kupplungshebel bereitgestellt wird, der dazu ausreicht, um das Gesperre sicher zu entsperren. Der erste Kupplungshebel wirkt unmittelbar auf das Gesperre oder kann zumindest unmittelbar auf die Sperrklinke wirken, und das Gesperre entsperren. Für den zweiten Kupplungshebel steht durch die Lagerung auf dem ersten Kupplungshebel vorzugsweise der gleiche Weg zum Entsperren zur Verfügung.

Wird der erste Kupplungshebel mittels der Verlängerung im Auslösehebel schwenkbar gelagert, so ergibt sich eine weitere vorteilhafte Ausführungsform der Erfindung. Eine Lagerung des ersten Kupplungshebels im Auslösehebel bedingt, dass auch der zweite Kupplungshebel im Auslösehebel über den ersten Kupplungshebel gelagert ist. Dabei bietet die Lagerung auf dem Auslösehebel die Möglichkeit, dass der Auslösehebel als Bindeglied zwischen einem Außenbetätigungshebel und einem Innenbetätigungshebel des Kraftfahrzeugtürverschlusses dienen kann. Der Auslösehebel kann dabei derart schwenkbar im Kraftfahrzeugtürverschluss gelagert sein, dass durch eine Schwenkbewegung des Innenbetätigungshebels oder eine Schwenkbewegung des Außenbetätigungshebels der Auslösehebel bewegbar ist. Das Gesperre wird dann mittelbar mittels des Betätigungshebels, beispielsweise des Innenbetätigungshebels, des Auslösehebels und über den ersten Kupplungshebel entsperrt. Dies gilt insbesondere für den Kraftfahrzeugtürverschluss als Hauptschloss. Bei einem derartigen Aufbau bietet sich der Vorteil, dass auf die im Kraftfahrzeugtürverschluss vorhandenen Betätigungshebel unmittelbar zurückgegriffen werden kann, ohne konstruktive Änderungen am Hauptschloss vornehmen zu müssen. Lediglich die Aufnahmeachse, das heißt die Verlängerung des ersten Kupplungshebels bedingt eine konstruktive Änderung, zur Aufnahme des zweiten Kupplungshebels.

Erfindungsgemäß ist der zweite Kupplungshebel mittels eines Bajonettverschlusses mit dem ersten Kupplungshebel verbunden. Ein Bajonettverschluss bietet die Möglichkeit einer leichten Montage und darüber hinaus durch die Ausbildung des Bajonettverschlusses die Möglichkeit einer sicheren Betätigung mittels des zweiten Betätigungshebels zu gewährleisten. Insbesondere in dem Fall, in dem der zweite Kupplungshebel eine dem ersten Kupplungshebel entgegengesetzte oder gleiche aber unterschiedliche Winkelbewegung vollführt, kann durch einen Bajonettverschluss eine sichere Relativbewegung zwischen dem ersten und zweiten Kupplungshebel gewährleistet werden. Vorzugsweise ist der erste Kupplungshebel ebenfalls mittels eines Bajonettverschlusses mit dem Auslösehebel verbunden. Führen der erste und zweite Kupplungshebel zum Ver- und Entriegeln des Kraftfahrzeugtürverschlusses und des weiteren Kraftfahrzeugtürverschlusses übereinstimmende Winkelbewegungen aus, so ergibt sich eine weitere Ausführungsform der Erfindung. Führen der erste und zweite Kupplungshebel die gleiche Winkelbewegung aus, so kann mittels Formschluss und/oder Kraftschluss eine feste Verbindung zwischen dem ersten und zweiten Kupplungshebel hergestellt werden. Insbesondere ist es dann möglich, mittels der Verriegelungseinheit, die den ersten Kupplungshebel außer Eingriff mit dem Gesperre bringt, auch den zweiten Kupplungshebel außer Eingriff mit der Betätigung des Zusatzschlosses zu bringen. Gleiche Winkelbewegungen ermöglichen somit eine uniforme Bewegung und eine weitere Reduzierung der zur Verriegelung bzw. Entriegelung benötigten Bauteile. Auf eine separate Betätigung des zweiten Kupplungshebels kann somit verzichtet werden.

Eine weitere Ausführungsform, die nicht Teil der Erfindung rist, ergibt sich dann, wenn der erste und zweite Kupplungshebel einstückig ausgebildet sind. Ein einstückiger Aufbau bietet den Vorteil einer kostengünstigen Fertigung aber auch den Vorteil, dass ein sicheres Übertragen einer Verstellbewegung eines der Kupplungshebel sicher auf den anderen Kupplungshebel übertragbar ist. Somit kann beispielsweise mittels des vorhandenen Verriegelungsmechanismusses unmittelbar eine Verriegelungsfunktion für das Zusatzschloss realisiert werden. Wird der erste Kupplungshebel mittels der Verriegelungseinrichtung außer Eingriff mit dem Gesperre gebracht, so bewegt sich der zweite Kupplungshebel uniform. Die Bewegung des zweiten Kupplungshebels kann dann ebenfalls dazu genutzt werden, dass der zweite Kupplungshebel außer Eingriff mit der Betätigungskette für das Zusatzschloss gebracht wird. Beispielsweise kann im Kraftfahrzeugtürverschluss ein zweiter Betätigungshebel gelagert sein, indem der zweite Kupplungshebel eingreift, wobei mittels des zweiten Betätigungshebels und beispielsweise eines Bowdenzugs das Nebenschloss oder Zusatzschloss betätigbar ist. Ein außer Eingriff bringen des zweiten Kupplungshebels mit dem zweiten Betätigungshebel hätte dann eine Verriegelungsfunktion zur Folge.

Sind der erste und zweite Kupplungshebel aus Kunststoff, insbesondere als Kunststoffspritzgussteil, ausgebildet, so ergibt sich eine weitere Ausführungsform der Erfindung. Neben der guten Formbarkeit von Kunststoffen und somit guten Anpassbarkeit an die Raumverhältnisse im Kraftfahrzeugtürverschluss bietet Kunststoff den Vorteil, dass Kunststoff ein geringes Gewicht aufweist. Geringe Gewichte wirken sich wiederum positiv auf das Gesamtgewicht des Kraftfahrzeugtürverschlusses aus, so dass nicht nur mit einer geringeren Anzahl von Bauteilen, sondern auch mit einem geringeren Gewicht des Kraftfahrzeugtürverschlusses gerechnet werden kann. Darüber hinaus bieten die zur Verfügung stehenden Kunststoffe eine ausreichende Dauerstabilität, Hitzebeständigkeit und Festigkeit, um den Anforderungen in einem Kraftfahrzeugtürverschluss zu genügen.

Weist die Verriegelungseinrichtung einen drehbar gelagerten Verriegelungshebel auf und sind mittels einer Drehbewegung des Verriegelungshebels das Kraftfahrzeugtürschloss und das weitere Kraftfahrzeugtürschloss ver- und entriegelbar, so ergibt sich eine Ausführungsform der Erfindung. Ein drehbar gelagerter Verriegelungshebel, der beispielsweise scheibenförmig aufgebaut ist, bietet den Vorteil, dass am Umfang mehrere Verriegelungshebel oder Antriebe oder Begrenzungsmittel angreifen können.

Eine Verriegelungshebel kann beispielsweise mittels einer Außenverriegelung, einer Innenverriegelung oder mittels eines elektromotorischen Antriebs betätigt werden. Durch die Ausbildung einer nahezu scheibenförmigen Verriegelungseinrichtung bzw. eines Verriegelungshebels besteht somit die Möglichkeit, vielfach auf die Verriegelung einzugreifen. Darüber hinaus kann auch das Zusammenspiel mit dem Auslösemechanismus für das Gesperre konstruktiv günstig realisiert werden. So kann ein Arm des Verriegelungshebels mit dem ersten Kupplungshebel zusammenwirken und den ersten und zweiten Kupplungshebel bewegen bzw. verschwenken. Somit ist die Möglichkeit gegeben mittels dem vorhandenen Verriegelungsmechanismus des Kraftfahrzeugtürverschlusses auch das Zusatzschloss bzw. Nebenschloss zu ver- oder entriegeln. Hierdurch wird ein Kraftfahrzeugtürverschluss zur Anbindung an ein Zusatzschloss bereitgestellt, das mit einer geringen konstruktiven Änderung und mit einer geringsten Anzahl an Bauteilen eine Verriegelungs- und Betätigungsfunktion bereitstellt.

Nachfolgend wird die Erfindung unter Bezugnahme auf die anliegenden Zeichnungen anhand bevorzugter Ausführungsformen näher erläutert. Es gilt jedoch der Grundsatz, dass das Ausführungsbeispiel die Erfindung nicht beschränkt, sondern lediglich eine vorteilhafte Ausführungsform darstellt. Die dargestellten Merkmale können einzeln oder in Kombination mit weiteren Merkmalen der Beschreibung wie auch den Patentansprüchen einzeln oder in Kombination ausgeführt werden.

Es zeigen:
- Figur 1: eine dreidimensionale Ansicht auf eine Anordnung eines Kraftfahrzeugtürverschlusses und eine prinzipielle Lage eines Zusatzschlosses in einer beispielhaften Anordnung in einer Schiebetür, mit einer angedeuteten Anbindung zwischen Kraftfahrzeugtürverschluss und Zusatzschloss,
- Figur 2: eine dreidimensionale Ansicht auf einen Kraftfahrzeugtürverschluss gemäß der Figur 1, wobei der Kraftfahrzeugtürverschluss ohne Gehäusedeckel und lediglich mit den die Erfindung erläuternden Bauelementen dargestellt ist,
- Figur 3: eine Seitenansicht auf das geöffnete Kraftfahrzeugschloss gemäß der Figur 2 in einer Funktionsstellung unbetätigt und entriegelt,
- Figur 4: eine Seitenansicht auf das Kraftfahrzeugschloss gemäß der Figur 2 in der Funktionsstellung unbetätigt und verriegelt,
- Figur 5: eine Seitenansicht auf ein Kraftfahrzeugschloss gemäß der Figur 2 in der Funktionsstellung erster Betätigungshebel betätigt und verriegelt,
- Figur 6: eine Seitenansicht auf ein Kraftfahrzeugschloss gemäß der Figur 2 in der Funktionsstellung erster Betätigungshebel betätigt und entriegelt, wobei in dieser Figur eine Komfortfunktion dargestellt ist,
- Figur 7: eine Seitenansicht auf ein Kraftfahrzeugschloss gemäß der Figur 2 in einer Funktionsstellung erster und zweiter Betätigungshebel betätigt und Haupt- und Nebenschloss entriegelt,
- Figur 8: eine dreidimensionale Ansicht auf die Lagerung des Kupplungshebels mit einer beispielhaften Lagerung des Kupplungshebels im Kraftfahrzeugschloss, und
- Figur 9: eine Draufsicht auf einen Kupplungshebel gemäß der Erfindung mit angeordnetem Lagerpunkt im Kraftfahrzeugtürschloss.

Die Figur 1 zeigt eine dreidimensionale Ansicht auf einen Kraftfahrzeugtürverschluss 1 in einer prinzipiellen Lage zu einem weiteren Kraftfahrzeugtürverschluss 2 in einer prinzipiell angedeuteten Schiebetür 3. Der Kraftfahrzeugtürverschluss 1 bildet in dieser Anordnung das Hauptschloss, wohingegen der weitere Kraftfahrzeugtürverschluss 2 das Nebenschloss 2 bildet. Das Nebenschloss 2 kann auch als Zusatzschloss 2 bezeichnet sein. Zwischen dem Hauptschloss 1 und dem Zusatzschloss 2 ist prinzipiell eine mechanische Verbindung dargestellt, die beispielsweise ein Bowdenzug 4 sein kann. Der Bowdenzug 4 verbindet den zweiten Betätigungshebel 5 mit dem Auslöse- und/oder Betätigungshebel 6 am Zusatzschloss 2. Der zweite Betätigungshebel 5 ist über die Achse 7 im Hauptschloss 1 schwenkbar gelagert. Ein erster Betätigungshebel 8 ist hier nur bereichsweise zu erkennen, da der erste Betätigungshebel 8 durch den Gehäusedeckel 9 verdeckt wird. Der erste Betätigungshebel 8 ist beispielsweise ebenfalls über einen Bowdenzug betätigbar, wobei der Bowdenzug nicht dargestellt ist, aber beispielsweise in die Aufnahme 10 des Gehäusedeckels 9 einfügbar und fixierbar ist.

In der Figur 2 ist der Kraftfahrzeugtürverschluss bzw. das Hauptschloss 1 gemäß der Figur 1 in einer dreidimensionalen Ansicht aber ohne Gehäusedeckel 9 dargestellt. Darüber hinaus wurden lediglich die Bauteile im Kraftfahrzeugtürverschluss 1 dargestellt, die zur Erläuterung der Funktion der Erfindung von Bedeutung sind. Gleiche Bauteile sind mit gleichen Bezugsziffern versehen.

Der erste Betätigungshebel 8 ist schwenkbar in der Achse 11 gelagert. Unterhalb des ersten Betätigungshebels 8 ist ein Auslösehebel 12 angeordnet, der ebenfalls auf der Achse 11 gelagert ist. Bei einer Betätigung des ersten Betätigungshebels wird der Außenbetätigungshebel 8 gegen den Auslösehebel 12 bewegt, so dass mittels eines ersten Kupplungshebels 13 ein nicht erkennbares Gesperre entsperrbar ist. Auf dem ersten Kupplungshebel 13 und insbesondere auf einer Verlängerung 15 des ersten Kupplungshebels 13 ist der zweite Kupplungshebel 14 schwenkbar gelagert. Der Kupplungshebel 14 greift formschlüssig und lösbar in den Stufendorn 16 am zweiten Betätigungshebel 5 ein. Die Betätigungshebelkette zur Betätigung des Nebenschlosses bzw. Zusatzschlosses 2 erfolgt gemäß dem dargestellten Ausführungsbeispiel daher über den ersten Betätigungshebel 8, den Auslösehebel 12, den ersten Kupplungshebel 13, den zweiten Kupplungshebel 14, den Stufendorn 16, den zweiten Betätigungshebel 5 und den Bowdenzug 4.

Zu erkennen sind darüber hinaus eine Innenverriegelungshebel 17, ein Innenbetätigungshebel 18 sowie ein elektrischer Antrieb 19, mit einer Schnecke 20. Mittels des elektrischen Antriebs und der Schnecke kann der Verriegelungshebel 21 elektrisch betätigt werden. Der Verriegelungshebel kann darüber hinaus mittels des Innenverriegelungshebels 17 und einem Außenverriegelungshebel 22 verschwenkt werden.

In den folgenden Figuren 3 bis 7 soll die Funktion des Hauptschlosses 1 im Zusammenspiel mit dem Zusatzschloss 2 und die sich aus der Erfindung ergebenden Funktionalitäten erläutert werden. In der Figur 3 ist die Seitenansicht auf das Hauptschloss 1 gemäß der Figur 2 ohne Gehäusedeckel 9 in einer Seitenansicht wiedergegeben. Dargestellt ist der Zustand des Schlosses, in dem das Hauptschloss 1 weder betätigt noch verriegelt ist. Der erste Betätigungshebel 8 befindet sich in seiner Ausgangslage und der zweite Kupplungshebel 14 greift in den Stufendorn 16 ein, so dass eine mechanische Verbindung zwischen erstem Betätigungshebel 8 und zweitem Betätigungshebel 5 gegeben ist. Sämtliche Bauteile wie beispielsweise auch der Verriegelungshebel 21 befinden sich in einer Stellung, in der das Hauptschloss 1 und das Zusatzschloss 2 mittels eines Türaußengriffes bzw. Türinnengriffes entsperrbar wäre, wenn diese betätigt werden.

In der Figur 4 ist das Hauptschloss 1 in einer Seitenansicht wiederum gemäß der Figur 2 ohne Gehäusedeckel 9 wiedergegeben, wobei hier der ebenfalls unbetätigte Zustand gezeigt wird, jedoch liegt das Hauptschloss 1 in verriegeltem Zustand vor. Unbetätigt bedeutet, dass weder der Innenbetätigungshebel noch der Außenbetätigungshebel, bzw. erste Betätigungshebel 8 betätigt sind. Verriegelter Zustand bedeutet darüber hinaus, dass der erste Kupplungshebel 13 sich außer Eingriff mit dem Gesperre befindet und dass der zweite Kupplungshebel 14 um einen Winkel im Uhrzeigersinn verschwenkt wurde, so dass der zweite Kupplungshebel 14 außer Eingriff mit dem Stufendorn 16 vorliegt. Eine Betätigung des Innen- bzw. Außenbetätigungshebels 8, 18 würde folglich nicht zu einem Entsperren des Hauptschlosses 1 und des Zusatzschlosses 2 führen, da einerseits der erste Kupplungshebel 13 und andererseits der zweite Kupplungshebel 14 außer Eingriff sind.

In der Figur 5 ist wiederum eine Seitenansicht auf das Hauptschloss 1 gemäß der Figur 2 ohne Gehäusedeckel 9 wiedergegeben, wobei der betätigte und verriegelte Zustand dargestellt ist. Gemäß der Figur 4 lag das Hauptschloss 1 im verriegelten Zustand vor, so dass erster und zweiter Kupplungshebel 13, 14 außer Eingriff waren. In der Figur 5 wurde der Außenbetätigungshebel bzw. erste Betätigungshebel 8 in Richtung des Pfeils P verschwenkt. Ein Verschwenken des ersten Betätigungshebels 8 hat zur Folge, dass der Auslösehebel 12 wie auch der zweite Kupplungshebel 14 ebenfalls in Richtung des Pfeils P bewegt werden. Da aber der verriegelte Zustand vorliegt, bleibt die Bewegung des ersten Betätigungshebels 8 ohne Wirkung für das Hauptschloss 1 und das Zusatzschloss 2, so dass ein Bediener, der den Außentürgriff zieht, die Tür nicht öffnen kann.

Zum Verriegeln des Hauptschlosses 1 und des Nebenschlosses 2 wurde der Außenverriegelungshebel 22 um die Achse 7 herum verschwenkt, so dass einerseits der zweite Kupplungshebel 14 wie auch der erste Kupplungshebel 13 außer Eingriff gelangten.

In der Figur 6 wird nun die Realisierung einer Komfortfunktion gemäß der Erfindung für das Zusatzschloss 2 wiedergegeben. Wird in dem Zustand gemäß der Figur 5, bei dem der erste Betätigungshebel 8 betätigt wurde, das Hauptschloss 1 zum Beispiel elektrisch entriegelt, so bewegt sich der Verriegelungshebel 21 im Uhrzeigersinn in die in der Figur 6 dargestellte Position. Der zweite Kupplungshebel 14 kann aber nicht in den Stufendorn 16 eingreifen, da die Kontur 23, die in dem Stufendorn 16 eingreift, sich unterhalb des Stufendorns 16 befindet. In diesem Fall spannt die Feder 24 den zweiten Kupplungshebel 14 vor, so dass die Funktion "Entriegelt" gespeichert wird. Das Speichern der Funktion "Entriegeln" stellt dabei die Komfortfunktion dar. Bewegt sich der zweite Kupplungshebel nach einem Loslassen zum Beispiel des Türaußengriffes wieder in seine Ausgangsstellung, so bedingt die Federkraft der Feder 24, dass die Kontur 23 mit dem Stufendorn 16 in Eingriff gelangt, ohne dass es einer weiteren Handlung einer Bedienperson benötigt. Die Funktion "Entriegelt" wird selbstständig eingenommen, so dass bei einem nochmaligen Betätigen des Türaußengriffes die Gesperre des Hauptschlosses 1 und des Nebenschlosses 2 entsperrt werden.

In der Figur 7 ist wiederum das Seitentürschloss bzw. Hauptschloss gemäß der Figur 2 ohne Gehäusedeckel 9 wiedergegeben und zwar im Zustand betätigt und entriegelt. In dem Ausführungsbeispiel wurde wiederum in Richtung des Pfeils P an dem Außenbetätigungshebel oder ersten Betätigungshebel 8 gezogen, wodurch einerseits der Auslösehebel 12 bewegt und das Gesperre des Hauptschlosses 1 entsperrt wird. Darüber hinaus wird über den Kupplungshebel 14 der zweite Betätigungshebel 5 verschwenkt, so dass mittels einer Bewegung zum Beispiel eines Bowdenzuges 4 das Zusatzschloss 2 ebenfalls entsperrbar ist.

In der Figur 8 ist der zweite Kupplungshebel 14 in Bezug auf eine Lagerung auf dem ersten Kupplungshebel 13 wiedergegeben. Dargestellt ist ein zweiteiliger Aufbau aus erstem und zweitem Kupplungshebel 13, 14, es ist aber auch vorstellbar, erster und zweiter Kupplungshebel 13, 14 als einstückiges Bauteil auszuführen. Ist die Feder 24 zur Speicherung der Komfortfunktion auf der Erhebung 25 gelagert und greift mit dem langen Federschenkel in den Verriegelungshebel 21 ein, so dass eine Relativkraft zwischen Kupplungshebel 14 und Verriegelungshebel 21 realisierbar ist, so ist es darüber hinaus ebenfalls vorstellbar, einen Federarm 26 einstückig an den zweiten Kupplungshebel 14 anzuformen, wobei der Federarm 26 die Komfortfunktion übernimmt und mit dem Verriegelungshebel 21 zur Speicherung der Komfortfunktion zusammenwirkt.

Die Ausbildung des zweiten Kupplungshebels 14 mit einem Federarm 26 ist beispielhaft in der Figur 9 wiedergegeben.

### Bezugszeichenliste

- 1: Kraftfahrzeugtürverschluss, Hauptschloss, Seitentürschloss
- 2: weiterer Kraftfahrzeugtürverschluss, Nebenschloss, Zusatzschloss
- 3: Schiebetür
- 4: mechanische Verbindung, Bowdenzug
- 5: zweiter Betätigungshebel
- 6: Auslöse- und/oder Betätigungshebel am Zusatzschloss
- 7: Achse
- 8: erster Betätigungshebel
- 9: Gehäusedeckel
- 10: Aufnahme
- 11: Achse, erster Betätigungshebel
- 12: Auslösehebel
- 13: erster Kupplungshebel
- 14: zweiter Kupplungshebel
- 15: Verlängerung
- 16: Stufendorn
- 17: Innenverriegelungshebel
- 18: Innenbetätigungshebel
- 19: elektrischer Antrieb
- 20: Schnecke
- 21: Verriegelungshebel
- 22: Außenverriegelungshebel
- 23: Kontur
- 24: Feder
- 25: Aufnahme
- 26: Federarm

- P: Pfeil

## Patentansprüche

1. Kraftfahrzeugtürverschluss (1) aufweisend ein Gesperre, mit einer Drehfalle und mindestens einer Sperrklinke, einem Auslösehebel (12), einer Verriegelungseinrichtung (21), wobei der Auslösehebel (12) über einen ersten Kupplungshebel (13) mit der Verriegelungseinrichtung (21) zusammenwirkt, einem Betätigungshebel (8), wobei mittels des Betätigungshebels (8) das Gesperre zumindest mittelbar entsperrbar ist, und einen zweiten Kupplungshebel (14), wobei ein weiteres Kraftfahrzeugtürschloss (2) vorgesehen ist, das über den zweiten Kupplungshebel (14) mittels des Betätigungshebels (8) betätigbar ist, wobei der erste und zweite Kupplungshebel (13, 14) eine gemeinsame Schwenkachse (15) aufweisen, **dadurch gekennzeichnet, dass** der zweite Kupplungshebel (14) mittels eines Bajonettverschlusses mit dem ersten Kupplungshebel (13) verbunden ist.

2. Kraftfahrzeugtürverschluss (1) nach Anspruch 1, **dadurch gekennzeichnet, dass** der erste Kupplungshebel (8) eine achsartige Verlängerung (15) aufweist und dass der zweite Kupplungshebel (14) schwenkbar auf der Verlängerung (15) gelagert ist.

3. Kraftfahrzeugtürverschluss (1) nach Anspruch 2, **dadurch gekennzeichnet, dass** der erste Kupplungshebel (13) mittels der Verlängerung (15) im Auslösehebel (12) schwenkbar gelagert ist.

4. Kraftfahrzeugtürverschluss (1) nach einem der Ansprüche 1 bis 3, **dadurch gekennzeichnet, dass** der erste und zweite Kupplungshebel (13, 14) zum Ver- und Entriegeln des Kraftfahrzeugtürverschlusses (1) und des weiteren Kraftfahrzeugschlosses (2) übereinstimmende Winkelbewegungen ausführen.

5. Kraftfahrzeugtürverschluss (1) nach einem der Ansprüche 1 bis 4, **dadurch gekennzeichnet, dass** der erste und zweite Kupplungshebel (13, 14) aus Kunststoff, insbesondere als Kunststoffspritzgussteil hergestellt, ausgebildet sind.

6. Kraftfahrzeugtürverschluss (1) nach einem der Ansprüche 1 bis 5. **dadurch gekennzeichnet, dass** die Verriegelungseinrichtung (21) einen drehbar gelagerten Verriegelungshebel (21) aufweist und dass mittels einer Drehbewegung des Verriegelungshebels (21) das Kraftfahrzeugschloss (1) und das weitere Kraftfahrzeugschloss (2) ver- und entriegelbar sind.

## Claims

1. Motor vehicle door latch (1) having a locking mechanism, with a catch and at least one pawl, a triggering lever (12), a bolting device (21), wherein the triggering lever (12) interacts with the bolting device (21) via a first coupling lever (13), an operating lever (8), wherein by means of the operating lever (8) the locking mechanism can at least be indirectly unlocked, and a second coupling lever (14), wherein a further motor vehicle door latch (2) is provided for, which can be operated via the second coupling lever (14) by means of the operating lever (8), wherein the first and second coupling lever (13, 14) have a common pivot axis (15), **characterized in that** the second coupling lever (14) is connected to the first coupling lever (13) by means of a bayonet latch.

2. Motor vehicle door latch (1) according to claim 1, **characterized in that** the first coupling lever (8) has an axis-type extension (15) and that the second coupling lever (14) is pivotably mounted on the extension (15).

3. Motor vehicle door latch (1) according to claim 2, **characterized in that** the first coupling lever (3) is pivotably mounted in the triggering lever (12) by means of the extension (15).

4. Motor vehicle door latch (1) according to one of the claims 1 to 3, **characterized in that** the first and second coupling lever (13, 14) execute concurrent angular movements to bolt and unbolt the motor vehicle door latch (1) and the further motor vehicle latch (2).

5. Motor vehicle door latch (1) according to one of the claims 1 to 4, **characterized in that** the first and second coupling lever (13, 14) are made of plastic, in particular as plastic injection-molded components.

6. Motor vehicle door latch (1) according to one of the claims 1 to 5, **characterized in that** the bolting device (21) has a pivotably mounted bolting lever (21) and that the motor vehicle latch (1) and the further motor vehicle latch (2) can be locked and unlocked by means of a rotational movement of the bolting lever (21).

## Revendications

1. Serrure de portière de véhicule à moteur (1), présentant un mécanisme de blocage, avec un loquet tournant et au moins un cliquet d'arrêt, un levier de déclenchement (12), un dispositif de verrouillage (21), sachant que le levier de déclenchement (12) interagit via un premier levier d'embrayage (13) avec le dispositif de verrouillage (21), un levier d'actionnement (8), sachant qu'au moyen du levier d'actionnement (8) le mécanisme de blocage est déverrouillable au moins indirectement, et un deuxième levier d'embrayage (14), sachant qu'une serrure supplémentaire (2) de porte de véhicule motorisé est prévue, serrure qui est actionnable via le second levier d'embrayage (14) au moyen du levier d'actionnement (8), sachant que le premier et le deuxième leviers d'embrayage (13, 14) présentent un axe de pivotement commun (15), **caractérisée en ce que** de deuxième levier d'embrayage (14) est relié au moyen d'une serrure à baïonnette avec le premier levier d'embrayage (13).

2. Serrure de portière de véhicule à moteur (1) selon la revendication 1, **caractérisée en ce que** le première levier d'embrayage (8) présente un prolongement (15) en forme d'axe et que le deuxième levier d'embrayage (14) est en appui pivotant sur le prolongement (15).

3. Serrure de portière de véhicule à moteur (1) selon la revendication 2, **caractérisée en ce que** le premier levier d'embrayage (13) est en appui pivotant dans le levier de déclenchement (12) au moyen du prolongement (15).

4. Serrure de portière de véhicule à moteur (1) selon l'une des revendications 1 à 3, **caractérisée en ce que** le premier et le second leviers d'embrayage (13, 14) exécutent des mouvements angulaires concordants pour verrouiller et déverrouiller la serrure de portière de véhicule à moteur (1) et la serrure supplémentaire pour véhicule à moteur (2).

5. Serrure de portière de véhicule à moteur (1) selon l'une des revendications 1 à 4, **caractérisée en ce que** le premier et le deuxième levier d'embrayage (13, 14) sont configurés en matière plastique, qu'ils sont notamment fabriqués sous forme de pièce en matière plastique injectée.

6. Serrure de portière de véhicule à moteur (1) selon l'une des revendications 1 à 5, **caractérisée en ce que** le dispositif de verrouillage (21) présente un levier de verrouillage (21) en appui rotatif et qu'au moyen d'un mouvement rotatif du levier de verrouillage (21), la serrure de portière de véhicule à moteur (1) et la serrure supplémentaire pour véhicule à moteur (2) sont verrouillables et déverrouillables.
